# EUROPÄISCHE PATENTSCHRIFT

(11) **EP 1 317 602 B1**
(45) Veröffentlichungstag und Bekanntmachung des Hinweises auf die Patenterteilung: **28.06.2006**
(21) Anmeldenummer: 01962442.8
(22) Anmeldetag: 31.08.2001
(51) Int. Cl.: E21D 20/00, E21C 27/24

(54) **VERFAHREN ZUM BOHREN UND SETZEN VON KLEBEANKERN SOWIE VORRICHTUNG ZUR DURCHFÜHRUNG DIESES VERFAHRENS**
METHOD FOR BORING AND PLACING BOLTS FOR IMBEDDING ADHESIVELY AND DEVICE FOR CARRYING OUT THIS METHOD
PROCEDE DE FORAGE ET DE POSE DE BOULONS D'ANCRAGE A LA RESINE ET DISPOSITIF PERMETTANT DE METTRE EN OEUVRE LEDIT PROCEDE

(30) Priorität: 11.09.2000 AT 15402000
(43) Veröffentlichungstag der Anmeldung: 11.06.2003
(73) Patentinhaber: VOEST-ALPINE Bergtechnik Gesellschaft m.b.H, 8740 Zeltweg (AT)
(72) Erfinder: BRANDL, Erich, A-8734 Grosslobming (AT); SCHAFFER, Kurt, A-8732 Seckau (AT); MAREK, Alfred, A-8715 St. Lorenzen (AT); ESSL, Gerald, A-8707 Leoben (AT)
(74) Vertreter: Haffner, Thomas M.
(86) Internationale Anmeldenummer: PCT/AT2001/000277
(87) Internationale Veröffentlichungsnummer: WO 2002/020946

(56) Entgegenhaltungen:
- EP-A- 0 216 506
- WO-A-99/14463
- GB-A- 2 210 081
- US-A- 3 995 905
- US-A- 4 172 615
- US-A- 4 229 124
- US-A- 4 953 914
- US-A- 5 050 934
- PATENT ABSTRACTS OF JAPAN vol. 2000, no. 21, 3. August 2001 (2001-08-03) & JP 2001 090495 A (ISHIKAWAJIMA HARIMA HEAVY IND CO LTD), 3. April 2001 (2001-04-03)

## Beschreibung

Die Erfindung bezieht sich auf ein Verfahren zum Bohren und Setzen von Klebeankern nahe der Ortsbrust während des Schrämbetriebes einer auf einem Fahrwerk verfahrbaren Steckenvortriebs- oder Gewinnungsmaschine mit an einem schwenkbaren Auslegerarm rotierbar gelagerter und in Höhenrichtung und gegebenenfalls in horizontaler Richtung schwenkbarer Schrämwalze bzw. Schrämkopf sowie auf eine Vorrichtung zur Durchführung dieses Verfahrens.

Vortriebsmaschinen mit integrierten Ankerbohr- und -setzeinrichtungen sind beispielsweise in der WO 99/14463 beschrieben. Bei dieser bekannten Maschine ist wenigstens eine Abstützung nahe der Ortsbrust vorgesehen, welche zwischen Firste und Sohle verspannbar ist. Zur Verbesserung der Abstützung relativ zum Maschinenrahmen ist zusätzlich eine gelenkige Strebe vorgesehen, mit welcher die Abstützung am hinteren Bereich der Maschine angelenkt ist. Mit einer derartigen Einrichtung ist ein Ankern nahe der Ortsbrust prinzipiell möglich. Die Qualität der Ankerbohrung ist aber naturgemäß durch Erschütterungen des Maschinenrahmens beschränkt, da eine wirkungsvolle Abstützung nur relativ zum Maschinenrahmen möglich ist und der Maschinenrahmen selbst in Abhängigkeit von den jeweils gewählten Schrämparametern beim Vortrieb oder Abbau von Material Erschütterungen unterliegt. Mit derartigen Abstützungen können horizontale Kräfte nur unzureichend aufgenommen werden. Beim Einbruchsschrämen wird der Auslegerarm mit dem Schrämwerkzeugen in Richtung zur Ortsbrust bewegt und in dieser Phase des Schrämvorganges müssen die Reaktionskräfte als Reibungskräfte an den jeweiligen Abspannungen und insbesondere am Raupenfahrwerk bzw. der Firstkappe aufgenommen werden. Wenn, wie beim Gewinnungsbetrieb üblich nahe der Firste der Einbruchsschrämvorgang begonnen wird und in der Folge der Gewinnungs- bzw. Abbauzyklus durch vertikale Abwärtsbewegung des Auslegerarmes vorgenommen wird, werden die entsprechenden Reaktionskräfte in der Folge durch Anpreßkräfte des Fahrwerkes an die Sohle wesentlich besser aufgenommen, sodaß auch die nahe der Ortsbrust vorgesehene Abspannung von Erschütterungen leichter freigehalten werden kann. Insbesondere beim Gewinnen von harter Kohle oder beim Schrämen von hartem Gestein ist aber ein störungsfreier Betrieb der Ankerbohr- und -setzeinrichtungen zu beliebigen Zeitpunkten des Schrämvorganges nicht ohne weiteres gewährleistet. Es wurde daher bereits vorgeschlagen, die Ankerbohr- und -setzeinrichtung entweder völlig unabhängig von der Vortriebs- bzw. Gewinnungsmaschine auszubilden und gesondert zu verfahren, wobei eine derartige Einrichtung beispielsweise in der US-A-4 229 124 beschrieben ist. Eine derartige Einrichtung eignet sich für das Einbringen von Klebeankern, wobei eine derartig völlig getrennte Ausbildung der Ankerbohr- und -setzeinrichtung von der Vortriebsmaschine ein hohes Maß an Automatisierung ermöglicht.

Prinzipiell sind weitestgehend automatisierbare Ankerbohr- und -setzeinrichtungen bekannt. In der EP-A1-0 124 658 ist beispielsweise eine derartige Ankerbohr- und -setzeinrichtung beschrieben, mit welcher eine Fernsteuerung der einzelnen erforderlichen Schritte, nämlich des Bohrens, des Einsetzens der Klebekartuschen und der Montage des Ankers möglich ist, um auf diese Weise das Bedienungspersonal aus dem ungeschützten Bereich der Firste fernhalten zu können. Auch bei dieser Einrichtung ist allerdings ein Ausleger vorgesehen, der auf einem gesondert verfahrbaren Bohrwagen angeordnet ist. In der US-A-4 165 789 wird eine mikrocomputergesteuerte Ankerbohr- und -setzeinrichtung beschrieben, bei der durch entsprechende inkrementelle Veränderung der Parameter für das Bohrverfahren die Gefahr von Beschädigungen des Bohrkopfes oder eines Verbiegens des Bohrgestänges vermieden werden soll. Bei dieser relativ aufwendigen Steuerung werden jeweils Vorschub und Drehzahl der Bohreinrichtung überwacht und unter Konstanthalten eines dieser beiden Parameter, beispielsweise des Vorschubes, der andere Parameter, beispielsweise die Drehzahl inkrementell verändert, um auf diese weise ein Maximieren der Bohrleistung zu erzielen. Auch eine derartige Einrichtung läßt sich nicht unmittelbar auf einer Vortriebsmaschine anordnen, da die gewählten Parameter für die Optimierung der Bohrleistung zum Setzen der Anker den jeweiligen Arbeitsparametern der Schrämmaschine in keiner Weise Rechnung tragen.

In der GB 2 210 081 A wird schließlich eine Ankerbohr- und -setzeinrichtung beschrieben, welche unmittelbar mit dem Rahmen einer Vortriebs- oder Gewinnungsmaschine verbunden ist. Eine Entkopplung von Bewegungen des Maschinenrahmens wird hier durch eine Teleskopierbarkeit der Abstützung der Ankerbohr- und -setzeinrichtung relativ zum Maschinenrahmen vorgeschlagen, wobei eine derartige Einrichtung naturgemäß nur am hinteren Ende einer Maschine eingesetzt werden kann, sodaß der Abstand zwischen Ortsbrust und derjenigen Stelle, an welcher eine wirkungsvolle Ankerung erfolgen kann, relativ groß wird.

Die Erfindung zielt nun darauf ab, ein Verfahren und eine Vorrichtung der eingangs genannten Art zu schaffen, mit welchem bzw. welcher ein Bohren und Setzen von Ankern nahe der Ortsbrust automatisiert vorgenommen werden kann, ohne daß es zu Beeinträchtigungen durch ein weitestgehend gleichzeitiges Vortreiben der Strecke bzw. Gewinnen von Material kommt. Insbesondere soll das erfindungsgemäße Verfahren die Möglichkeit bieten mit wesentlich einfacheren und rascheren Steuerungen für die Ankerbohr- und -setzeinrichtungen die Sicherheit nahe der Ortsbrust zu erhöhen.

Zur Lösung dieser Aufgabe ist das erfindungsgemäße Verfahren im wesentlichen dadurch gekennzeichnet, daß die im wesentlichen horizontale Bewegung des Auslegerarmes beim Einbruchsschrämen erfaßt wird und während des Einbruchsschrämens ein Signal generiert wird, welches die Einleitung eines Arbeitszyklus für das Bohren und Ankern blockiert. Dadurch, daß die für eine sichere Verankerung bzw. Abstützung der Ankerbohr- und -setzeinrichtung kritischen Parameter während des Schrämverfahrens bzw. des Streckenvortriebsverfahrens erfaßt werden und der Betrieb von Ankerbohr- und -setzeinrichtungen nur dann blockiert wird, wenn eine sichere Abstützung nicht gewährleistet ist, steht ein wesentlich längerer Zeitraum für das exakte Einbringen von Ankern nahe der Ortsbrust zur Verfügung. Erfindungsgemäß wird somit lediglich der Zeitraum ausgeklammert, über welchen die Schrämwalze bzw. die Schrämwerkzeuge in die Ortsbrust vorgeschoben werden, da lediglich während der Horizontalbewegung des Auslegerarmes bzw. der Maschine in die Ortsbrust aufgrund der hohen Reaktionskräfte bei hartem Gestein oder harter Kohle eine exakte Ankerbohrung fraglich erscheint und beeinträchtigt werden kann. Während des Abbauvorganges, bei welchem der Auslegerarm in vertikaler Richtung von der Firste zur Sohle bewegt, werden die Reaktionskräfte über das Fahrwerk der Streckenvortriebs- und Gewinnungsmaschine sicher aufgenommen und eine nahe der Ortsbrust angeordnete Abstützung der Maschine kann auf diese Weise wirkungsvoll von Erschütterungen und Bewegungen freigehalten werden, sodaß exakte Bohrungen ohne aufwendige Überwachung der Bohrparameter der Ankerbohr- und -setzeinrichtungen gelingen. Mit Vorteil wird das erfindungsgemäße Verfahren hiebei so durchgeführt, daß nach Beendigung der horizontalen Bewegung der Maschine bzw. des Auslegerarmes in die Ortsbrust die Auslösung eines Ankerbohr- und -setzvorganges freigegeben wird. Insgesamt steht somit lediglich ein kurzer Zeitraum während des Streckenvortriebes bzw. der Gewinnung von Material für die Betätigung von Ankerbohr- und -setzeinrichtungen nicht zur Verfügung und es kann insgesamt mit hoher Geschwindigkeit und in unmittelbarer Nähe der Ortsbrust eine wirkungsvolle Sicherung der Firste vorgenommen werden.

Die erfindungsgemäße Vorrichtung zur Durchführung dieses Verfahrens setzt, wie eingangs erwähnt, eine Streckenvortriebs- oder Gewinnungsmaschine voraus, bei welcher ein schwenkbarer Auslegerarm vorgesehen ist, an welchem eine Schrämwalze rotierbar gelagert ist und setzt damit ein bestimmtes Betriebsverfahren einer derartigen Streckenvortriebs- oder Gewinnungsmaschine voraus. Mit derartigen Einrichtungen wird nämlich zunächst ein Einbruchsschrämen nahe der Firste vorgenommen und in der Folge die Gewinnung bzw. der Streckenvortrieb durch vertikale Verschwenkung bzw. bei Verwendung eines Schrämkopfes durch horizontale und vertikale des Auslegerarmes vorgenommen. Die erfindungsgemäße Vorrichtung ist hiebei im wesentlichen dadurch gekennzeichnet, daß die Steuereinrichtung für den Abbau von Material an der Ortsbrust mit den Steuereinrichtungen für die Betätigung der Ankerbohr- und -setzeinrichtung über Funk, elektrische oder optische Leitungen vernetzt sind. Die Art der gewählten Steuereinrichtungen für den Abbau von Material und für die Betätigung der Ankerbohr- und -setzeinrichtungen ist hiebei weitestgehend frei wählbar und es kann auf bekannte Steuereinrichtungen für den Abbau von Material und bekannte Steuereinrichtungen für die Betätigung von Ankerbohr- und -setzeinrichtungen zurückgegriffen werden, wobei es lediglich erforderlich ist, diese Einrichtungen entsprechend zu vernetzen, um die gegenseitige Blockade zu kritischen Zeitpunkten des Schräm- oder Vortriebsvorganges zu erreichen. Mit Vorteil ist die Einrichtung hiebei dahingehend weitergebildet, daß die Ankerbohr- und -setzeinrichtungen wenigstens einen gegebenenfalls fernsteuerbaren Schalter zum Einleiten des Bohrzyklus, eines Füllvorganges für die Einbringung der Klebekartuschen und eines Setzvorganges für das Einschrauben eines Ankers aufweisen.

Um eine besonders rasche Sicherung der Firste zu gewährleisten und die für den Ankerbohr- und -setzvorgang benötigte Zeit so gering wie nur möglich zu halten, ist mit Vorteil die Ausbildung so getroffen, daß die Ankerbohr- und -setzeinrichtungen wenigstens zwei relativ zueinander bewegliche gesonderte Schlitten für,die vertikale Verschiebung des Manipulators und des Bohrgestänges und des Ankers aufweisen und daß wenigstens ein Drehantrieb für das Bohrgestänge und den Anker vorgesehen ist, wobei in vorteilhafter Weise die Schlitten mit wenigstens zwei gesonderten Endschaltern für die Begrenzung der Hubbewegung der Drehantriebe ausgestattet sind. Mit einer derartigen konstruktiven Ausbildung der Vorrichtung lassen sich besonders einfache und schnelle automatisierte Steuerungen verwirklichen, wobei zur Erhöhung der Betriebssicherheit die Ausbildung so getroffen sein kann, daß für den Bohrzyklus und den Ankerzyklus gesonderte Schalter vorgesehen sind. Gesonderte Schalter bedeuten in diesem Zusammenhang nicht nur gesonderte Endschalter für die beiden Zyklen, sondern auch gesonderte Schalter für die Auslösung des jeweiligen Verfahrensschrittes, nämlich des Bohrzyklus oder des Ankerzyklus.

Auf der Basis einer derartigen Einrichtung ist es insbesondere mit Vorteil möglich die Ausbildung so zu treffen, daß die Steuereinrichtungen für die Ankerbohr- und -setzeinrichtungen über Zeitglieder zum automatischen Ablauf des jeweiligen Zyklus verfügen, wobei zwischen dem Ende des Bohrzyklus und vor dem Verschwenken des Manipulators in eine Ankerposition der zweite Schlitten zu einer definierten Abwärtsbewegung geschaltet ist, worauf nach Auslösen des Ankerzyklus der letzte Teilhub der Bewegung des Ankers nach einem definierten zeitgesteuerten Warteschritt unter Zuschalten eines Drehantriebes der zweite Schlitten zu einer Aufwärtsbewegung geschaltet ist und anschließend wieder in die abgesenkte Position verfahrbar ist. Auf diese Weise kann bei Verschwenken des Manipulators zwischen den einzelnen Zyklen für das Bohren, das Einbringen der Klebekartuschen und das Ankern eine Kollision mit der Firste verhindert werden, wobei eine besonders rasche und einfache automatische Steuerung des Ankerbohr- und -setzvorganges bei gleichzeitigem Schrämvorgang dadurch gelingt, daß die Hubbewegungen der Schlitten von Endschaltern und Zeitschaltgliedern gesteuert sind.

Die Erfindung wird nachfolgend anhand eines in der Zeichnung schematisch dargestellten Ausführungsbeispieles sowie eines Ausführungsbeispieles für die Durchführung des Steuerverfahrens näher erläutert. In der Zeichnung zeigen Fig. 1 eine Schrämmaschine mit am Maschinenrahmen abgestützten Ankerbohr- und -setzeinrichtungen in der Seitenansicht und Fig. 2 eine Draufsicht auf die Darstellung nach Fig. 1.

In Fig. 1 ist eine Schrämmaschine 1 dargestellt, welche auf einem Raupenfahrwerk 2 in Streckenlängsrichtung verfahrbar ist. Zum Abbau der Ortsbrust ist eine Schrämwalze 3 vorgesehen, welche an einem Auslegerarm 4 rotierbar gelagert ist, wobei der Rotationsantrieb im Auslegerarm 4 untergebracht ist. Der Auslegerarm 4 ist in Richtung des Doppelpfeiles 5 in Höhenrichtung schwenkbar, sodaß die Abbauwerkzeuge über die Ortsbrust bewegt werden können. Vor Beginn eines Abbauschrittes müssen die Schrämwerkzeuge in die Ortsbrust eingebracht werden, wofür ein Einbruchsschrämschritt erfolgt, wobei in der Regel die Schrämwalze 3 in einer Weise vorgeschoben wird, daß mehr als die Hälfte der Walze in die Ortsbrust eintaucht, bevor der Schrämvorgang durch Abwärtsschwenken in Richtung des Doppelpfeiles 5 beginnt. Das Einbruchsschrämen erfolgt üblicherweise nahe der Firste, sodaß zum Einbruchsschrämen der Schrämarm 4 in die entsprechende Position angehoben wird.

Am Maschinenrahmen sind Stützstempel 6 abgestützt, über welche eine Firstkappe 7 an die Firste angepreßt werden kann, um die Maschine in der Strecke zu stabilisieren. Es ist weiters eine zusätzliche Stützstrebe 8 ersichtlich, über welche die Firstkappe am Hinterende der Maschine gelenkig abgestützt ist.

Am Hinterende der Maschine ist mit 9 schematisch eine Abfördereinrichtung dargestellt, über welche das geschrämte Material auf in der Strecke angeordneten Fördermittel, wie beispielsweise Förderbänder oder Förderwagen abgeworfen wird.

Nahe der Ortsbrust sind nun am Maschinenrahmen Ankerbohr- und -setzeinrichtungen 10 angeordnet, wobei in der Seitenansicht nach Fig. 1 ein in einem Magazin gespeicherter Anker 11 und ein entsprechender Manipulator 12 ersichtlich ist. Der Manipulator 12 ist über einen ersten Schlitten 13 in Höhenrichtung verfahrbar. An diesem ersten Schlitten 13 ist ein zweiter Schlitten 14 relativ zum ersten Schlitten 13 in Höhenrichtung verfahrbar. Der Manipulator ist um eine im wesentlichen vertikale Achse schwenkbar ausgebildet, um für die unterschiedlichen Schritte beim Bohren und Ankern bzw. beim Einbringen von Klebekartuschen eine jeweils fluchtende Position zum Ankerbohrloch einnehmen zu können und um Anker 11 aus dem entsprechenden Magazin entnehmen zu können.

In der Darstellung nach Fig. 1 ist weiters mit 15 schematisch eine Steuerung für die Ankerbohr- und -setzeinrichtungen angedeutet, welche einen automatisierten und programmierten Ablauf der einzelnen Zyklen beim Bohren und Ankern überwacht und steuert. Mit 16 ist schließlich die entsprechende Steuereinrichtung für den Betrieb der Schrämwalze 3 angedeutet, über welche die einzelnen Verfahrensschritte beim Schrämen gegebenenfalls automatisch gesteuert werden. Mit 17 ist die entsprechende Netzwerkleitung angedeutet, welche die Steuereinrichtungen 15 und 16 miteinander verbindet, sodaß beide Einrichtungen jeweils über vollständige Information bezüglich des jeweiligen Arbeitsschrittes der voneinander verschiedenen Einrichtungen erhalten.

In der Draufsicht nach Fig. 2 ist schließlich noch eine Laderampe 18 ersichtlich, über welche das geschrämte Material von der Sohle aufgenommen wird, wobei Ladearme 19 das über die Laderampe 18 aufgenommene Material zur Abfördereinrichtung befördern.

Für die Steuereinrichtungen 15 und 16 können prinzipiell beliebige bekannte Steuereinrichtungen eingesetzt werden, wobei der Verfahrensablauf für die Steuerung im wesentlichen die nachfolgenden Schritte umfaßt:
1. Die Abstützung und insbesondere die Firstkappe 7 wird positioniert und an die Firste gepreßt, worauf die Bohrkrone einer Bohrstange der Ankerbohr- und -setzeinrichtung 10 in eine geeignete Position geschwenkt wird. In diesem ersten Schritt kann auch bereits das Ansetzen der Bohrkrone durch Verfahren des Schlittens 13 und 14 erfolgen. Eine Freigabe des Bohrzyklus erfolgt nach einer entsprechenden Meldung der Steuereinrichtung 16 über die Leitung 17, wonach das Einbruchsschrämen beendet wurde und der Schrämbetrieb durch Verschwenken des Auslegerarmes 4 in Richtung des Doppelpfeiles 5 abwärts begonnen hat. Nach der Freigabe kann nun entweder ein entsprechendes Signal für die Freigabe abgegeben werden oder unmittelbar der Bohrzyklus gestartet werden.
2. Bei Beginn des Bohrzyklus wird zunächst zeitgesteuert über einen vorbestimmten Zeitraum von beispielsweise 2 Sekunden mit geringer Drehzahl und geringem Vorschub die Bohrkrone in die Firste getrieben.
3. Unmittelbar anschließend erfolgt der normale Bohrvorgang, wobei Vorschub und Vorschubgeschwindigkeit über den Hydraulikdruck bzw. die Durchflußmenge kontrolliert werden können.
4. Nach Aufwärtsbewegen der Bohrmaschine am Schlitten 14 in seine obere Endlage, bei welcher beispielsweise ein Endschalter betätigt werden kann, wird die Drehzahl verringert und die Bohrstange wieder zurückgezogen. Der zweite Schlitten 14 befindet sich zu diesem Zeitpunkt in seiner oberen Endlage, welche wiederum von einem gesonderten Endschalter kontrolliert werden kann. Das Mundstück eines Schlauches wird positioniert und durch Fluid, beispielsweise Druckluft, Klebekartuschen eingebracht werden. Dieses Schlauchmundstück wird in der Folge wiederum zurückgeschwenkt.
   In der dritten Phase der Arbeitsbewegungen der Ankerbohr- und -setzeinrichtung können nun entweder unmittelbar anschließend automatisch oder durch Betätigen eines weiteren Schalters die nachfolgenden Verfahrensschritte ausgelöst werden.
5. Nach einem Absenken des zweiten Schlittens 14 um einen definierten Weg bzw. über eine definierte Zeit von beispielsweise 4 Sekunden um ein Verschwenken des Manipulators nicht zu behindern, wird aus einem Karusell bzw. Magazin ein Anker entnommen.
6. Der Schraubantrieb am Schlitten 14 wird in Höhenrichtung verfahren und die Ankerstange vom Manipulator freigegeben, sodaß sie zuerst im Interval von Sekunden ohne Rotation und dann mit Rotation eingebracht werden kann. Die Aufwärtsbewegung des Ankers erfolgt wiederum bis zur Betätigung eines gesonderten Endschalters. Durch die Drehbewegung und die weitere Aufwärtsbewegung des Ankers werden die Klebekartuschen zerstört und das austretende Material entsprechend vermischt.
7. Nach Erreichen der Endlage des ersten Schlittens 13 wird der zweite Schlitten 14 über eine vorbestimmte Zeit von beispielsweise 5 Sekunden aufwärts bewegt, wobei der Drehantrieb für das Eindrehen des Ankers aktiviert bleibt bis zum Erreichen der vorgegebenen Mischzeit des Klebers.
8. Es wird ein Wartezyklus von beispielsweise 20 Sekunden eingeschaltet, über welchen das Kleberharz aushärtet.
9. Der Drehantrieb für den Anker wird neuerlich über eine definierte Zeit von beispielsweise 2 Sekunden aktiviert, um den Anker anzuziehen.
10. Der zweite Schlitten 14 wird wiederum bis zum mechanischen Endanschlag abgesenkt. In der Folge wird der Schraubantrieb in seine untere Endlage zurückgezogen, wobei hier wiederum ein Endschalter betätigt werden kann. Bei Verwendung gesonderter Antriebe für den Bohrmotor und das Anziehen der Ankerschrauben wird in der Folge der Bohrmotor wieder eingeschwenkt.

Ein weiterer Arbeitszyklus erfolgt nach Erreichen einer neuer Position der Schrämmaschine, d.h. nach einem weiteren Einbruchsschrämvorgang, wobei die Abstände, über welche in Streckenlängsrichtung gesehen eine Ankerung erfolgt, von der Beschaffenheit des Materials der Firste abhängt und ein Ankern nicht notwendigerweise nach jedem neuerlichen Einbruchsschrämvorgang erforderlich ist, sondern auch jeweils nur nach einem Vielfachen derartiger Einbruchsschrämschritte vorgenommen werden kann.

Der Abschluß der Arbeitszyklen der Ankerbohr- und -setzeinrichtung wird wiederum entsprechend signalisiert, um erkennbar zu machen, daß nunmehr die Firste gesichert ist und ein neuerlicher Einbruchsschrämvorgang vorgenommen werden kann. In diesen Phasen des Prozesses befinden sich alle Einrichtungen im durch Anker gesicherten Bereich, sodaß die entsprechenden Magazine wiederum mit Ankerstangen aufgefüllt werden können und die entsprechend korrekte Ausgangsposition für den automatischen Ablauf der Arbeitszyklen beim Ankern und Bohren neuerlich eingenommen werden kann.

Während des Abankerns befinden sich die Operatoren in einer staub- und lärmgeschützten Kabine. Durch die Verwendung der Funkfernsteuerung für die Steuerung der Ankerbohr- und -setzeinrichtung und der Streckenvortriebs- oder Gewinnungsmaschine kann eine Steuerung auch von Obertage erfolgen.

## Patentansprüche

1. Verfahren zum Bohren und Setzen von Klebeankern nahe der Ortsbrust während des Schrämbetriebes einer auf einem Fahrwerk (2) verfahrbaren Steckenvortriebs- oder Gewinnungsmaschine (1) mit an einem schwenkbaren Auslegerarm (4) rotierbar gelagerter und in Höhenrichtung (5) und gegebenenfalls in horizontaler Richtung schwenkbarer Schrämwalze (3) bzw. Schrämkopf, **dadurch gekennzeichnet, dass** die im wesentlichen horizontale Bewegung des Auslegerarmes (4) beim Einbruchsschrämen erfasst wird und während des Einbruchsschrämens ein Signal generiert wird, welches die Einleitung eines Arbeitszyklus für das Bohren und Ankern blockiert.

2. Verfahren nach Anspruch 1, **dadurch gekennzeichnet, dass** nach Beendigung der horizontalen Bewegung der Maschine (1) bzw. des Auslegerarmes (4) in die Ortsbrust die Auslösung eines Ankerbohr- und -setzvorganges freigegeben wird.

3. Vorrichtung zur Durchführung des Verfahrens nach Anspruch 1 oder 2 mit einer auf einem Fahrwerk (2) verfahrbaren Steckenvortriebs- oder Gewinnungsmaschine (1) mit an einem schwenkbaren Auslegerarm (4) rotierbar gelagerter und in Höhenrichtung (5) und gegebenenfalls in horizontaler Richtung schwenkbarer Schrämwalze (3) bzw. Schrämkopf und mit einer Ankerbohr- und setzeinrichtung zum Bohren und Setzen von Klebeankern nahe der Ortsbrust während des Schrämbetriebes, **dadurch gekennzeichnet, dass** eine Steuereinrichtung (16) für den Abbau von Material an der Ortsbrust mit Steuereinrichtungen (15) für die Betätigung der Ankerbohr- und -setzeinrichtung (10) über Funk, elektrische oder optische Leitungen (17) vernetzt sind.

4. Vorrichtung zur Durchführung des Verfahrens nach Anspruch 1 oder 2, **dadurch gekennzeichnet, dass** die Ankerbohr- und - setzeinrichtungen (10) wenigstens einen gegebenenfalls fernsteuerbaren Schalter zum Einleiten des Bohrzyklus, eines Füllvorganges für die Einbringung der Klebekartuschen und eines Setzvorganges für das Einschrauben eines Ankers aufweisen.

5. Vorrichtung nach Anspruch 3 oder 4, **dadurch gekennzeichnet, dass** die Ankerbohr- und -setzeinrichtungen (10) wenigstens zwei relativ zueinander bewegliche gesonderte Schlitten (13,14) für die vertikale Verschiebung des Manipulators (12) und des Bohrgestänges und des Ankers (11) aufweisen und daß wenigstens ein Drehantrieb für das Bohrgestänge und den Anker (11) vorgesehen ist.

6. Vorrichtung nach einem der Ansprüche 3 bis 5, **dadurch gekennzeichnet, dass** die Schlitten (13,14) mit wenigstens zwei gesonderten Endschaltern für die Begrenzung der Hubbewegung ausgestattet sind.

7. Vorrichtung nach einem der Ansprüche 3 bis 6, **dadurch gekennzeichnet, dass** für den Bohrzyklus und den Ankerzyklus gesonderte Schalter vorgesehen sind.

8. Vorrichtung nach einem der Ansprüche 3 bis 7, **dadurch gekennzeichnet, dass** die Steuereinrichtungen (15) für die Ankerbohr- und -setzeinrichtungen (10) über Zeitglieder zum automatischen Ablauf des jeweiligen Zyklus verfügen, wobei zwischen dem Ende des Bohrzyklus und vor dem Verschwenken des Manipulators in eine Ankerposition der zweite Schlitten (14) zu einer definierten Abwärtsbewegung geschaltet ist, worauf nach Auslösen des Ankerzyklus der letzte Teilhub der Bewegung des Ankers (11) nach einem definierten zeitgesteuerten Warteschritt unter Zuschalten eines Drehantriebes der zweite Schlitten (14) zu einer Aufwärtsbewegung geschaltet ist und anschließend wieder in die abgesenkte Position verfahrbar ist.

9. Vorrichtung nach einem der Ansprüche 3 bis 8, **dadurch gekennzeichnet, dass** die Hubbewegungen der Schlitten (13,14) von Endschaltern und Zeitschaltgliedern gesteuert sind.

## Claims

1. A method for drilling and setting adhesive anchor bolts near the mine face during the cutting operation of a tunnelling or mining machine (1) which is capable of being displaced on a travelling mechanism (2) and includes a cutting cylinder (3) or cutting head rotationally mounted on a pivotable cantilever arm (4) and pivotable in the vertical direction (5), and optionally in the horizontal direction, **characterized in that** the substantially horizontal movement of the cantilever arm (4) at break-in cutting is detected and a signal is generated during break-in cutting to block the start of a working cycle for drilling and anchoring.

2. A method according to claim 1, **characterized in that** the initiation of an anchor drilling and setting procedure is released upon termination of the horizontal movement of the machine (1) or cantilever arm (4) into the mine face.

3. A device for carrying out the method according to claim 1 or 2, including a tunneling or mining machine which is capable of being displaced on a travelling mechanism (2) and includes a cutting cylinder (3) or cutting head rotationally mounted on a pivotable cantilever arm (4) and pivotable in the vertical direction, and optionally in the horizontal direction (5), as well as an anchor drilling and setting apparatus for drilling and setting adhesive anchor bolts near the mine face during the cutting operation, **characterized in that** a control means (16) for the excavation of material on the mine face is networked with control means (15) for the actuation of the anchor drilling and setting apparatus (10) via radio, electrical or optical lines (17).

4. A device for carrying out the method according to claim 1 or 2, **characterized in that** the anchor drilling and setting apparatus (10) comprises at least one, optionally remotely controllable, switch for starting the drilling cycle, a filling procedure for the introduction of adhesive cartridges and a setting procedure for the screwing in of an anchor bolt.

5. A device according to claim 3 or 4, **characterized in that** the anchor drilling and setting apparatus (10) comprises at least two relatively movable, separate carriages (13, 14) for the vertical displacement of the manipulator (12) and the drill rod assembly and the anchor bolt (11), and that at least one rotary drive is provided for the drill rod assembly and the anchor bolt (11).

6. A device according to any one of claims 3 to 5, **characterized in that** the carriages (13, 14) are equipped with at least two separate limit switches to delimit the lifting movement.

7. A device according to any one of claims 3 to 6, **characterized in that** separate switches are provided for the drilling cycle and for the anchoring cycle.

8. A device according to any one of claims 3 to 7, **characterized in that** the control means (15) for the anchor drilling and setting apparatus (10) are provided with time function elements for the automatic execution of the respective cycle, wherein, between the end of the drilling cycle and prior to the pivoting of the manipulator into an anchoring position, the second carriage (14) is switched to a defined downward movement, whereupon, after having released the anchoring cycle during the final partial lift of the movement of the anchor bolt (11) after a defined, time-controlled waiting step under connection of a rotary drive, the second carriage (14) is switched to an upward movement and subsequently is again movable into the lowered position.

9. A device according to any one of claims 3 to 8, **characterized in that** the lifting movements of the carriages (13, 14) are controlled by limit switches and time function elements.

## Revendications

1. Procédé pour le forage et la pose de boulons d'ancrage adhésifs à proximité du front de taille pendant le travail de havage d'une machine de traçage ou d'extraction (1) mobile sur un châssis (2) avec un rouleau de havage (3) ou une tête de havage supportés avec possibilité de rotation sur un bras pivotant (4), et pivotants dans le sens de la hauteur (5) et éventuellement dans le sens horizontal, **caractérisé en ce que** le mouvement sensiblement horizontal du bras (4) lors du havage de percement est détecté et un signal est généré pendant le havage de percement pour bloquer le déclenchement d'un cycle de travail pour le forage et l'ancrage.

2. Procédé selon la revendication 1, **caractérisé en ce que** lorsque le mouvement horizontal de la machine (1) ou du bras (4) dans le front de taille est terminé, le déclenchement d'une opération de forage et de pose de boulons d'ancrage est autorisé.

3. Dispositif pour la mise en oeuvre du procédé selon la revendication 1 ou 2 avec une machine de traçage ou d'extraction (1) mobile sur un châssis (2) avec un rouleau de havage (3) ou une tête de havage supportés avec possibilité de rotation sur un bras pivotant (4) et pivotants dans le sens de la hauteur (5) et éventuellement dans le sens horizontal et avec une installation de forage et de pose de boulons d'ancrage pour le forage et la pose de boulons d'ancrage adhésifs à proximité du front de taille pendant le travail de havage, **caractérisé en ce qu'**une installation de commande (16) pour l'abattage de matériau sur le front de taille est mise en réseau par radio ou par des lignes électriques ou optiques (17) avec des installations de commande (15) pour l'actionnement de l'installation de forage et de pose de boulons d'ancrage (10).

4. Dispositif pour la mise en oeuvre du procédé selon la revendication 1 ou 2, **caractérisé en ce que** les installations de forage et de pose de boulons d'ancrage (10) possèdent au moins un interrupteur pouvant éventuellement être commandé à distance pour le déclenchement du cycle de forage, d'une opération de remplissage pour l'introduction des cartouches d'adhésif et d'une opération de pose pour le vissage d'un boulon d'ancrage.

5. Dispositif selon la revendication 3 ou 4, **caractérisé en ce que** les installations de forage et de pose de boulons d'ancrage (10) possèdent au moins deux chariots (13, 14) séparés mobiles l'un par rapport à l'autre pour la translation verticale du manipulateur (12) et du train de tiges et du boulon d'ancrage (11) et **en ce qu'**il est prévu au moins un entraînement rotatif pour le train de tiges et le boulon d'ancrage (11).

6. Dispositif selon l'une quelconque des revendications 3 à 5, **caractérisé en ce que** les chariots (13, 14) sont équipés d'au moins deux interrupteurs de fin de course séparés pour limiter le mouvement de levage.

7. Dispositif selon l'une ou l'ensemble des revendications 3 à 6, **caractérisé en ce que** des interrupteurs séparés sont prévus pour le cycle de forage et le cycle d'ancrage.

8. Dispositif selon l'une ou l'ensemble des revendications 3 à 7, **caractérisé en ce que** les installations de commande (15) pour les installations de forage et de pose de boulons d'ancrage (10) disposent d'éléments temporisateurs pour l'exécution automatique de chaque cycle, le deuxième chariot (14) étant activé pour un mouvement descendant défini entre la fin du cycle de forage et avant le pivotement du manipulateur dans une position d'ancrage, après quoi, après le déclenchement du cycle d'ancrage, dans la dernière partie de la course de déplacement du boulon d'ancrage (11), le deuxième chariot (14) est activé en mouvement ascendant, après un temps d'attente temporisé défini, par l'activation d'un moteur rotatif et peut ensuite être ramené dans la position abaissée.

9. Dispositif selon l'une ou l'ensemble des revendications 3 à 8, **caractérisé en ce que** les mouvements de levage des chariots (13, 14) sont commandés par des interrupteurs de fin de course et des éléments temporisateurs.
